# EUROPÄISCHE PATENTSCHRIFT

(11) **EP 0 729 163 B1**
(45) Veröffentlichungstag und Bekanntmachung des Hinweises auf die Patenterteilung: **19.12.2001**
(21) Anmeldenummer: 95117657.7
(22) Anmeldetag: 09.11.1995
(51) Int. Cl.: H01H 13/70

(54) **Tastenfeld für Verkaufs- und Registrierkassen**
Keyboard for cash registers
Clavier pour caisses enregistreuses

(30) Priorität: 24.02.1995 DE 19506509
(43) Veröffentlichungstag der Anmeldung: 28.08.1996
(73) Patentinhaber: Preh-Werke GmbH & Co. KG, 97616 Bad Neustadt a.d. Saale (DE)
(72) Erfinder: Hochgesang, Gerhard, D-97616 Bad Neustadt (DE)
(74) Vertreter: Dietrich, Barbara

(56) Entgegenhaltungen:
- EP-A- 0 123 184
- GB-A- 2 118 778

## Beschreibung

Die Erfindung betrifft ein Tastenfeld für Verkaufs- und Registrierkassen nach dem Oberbegriff des Anspruchs 1.

Ein derartiges Tastenfeld befindet sich beispielsweise in der seit längerem bekannten Registrierkasse TK 2200 der Firma CASIO ®. Es weist für die festgelegten Tasten mit wichtigen Schaltfunktionen größere Schalthube auf, womit vermieden werden soll, daß diese schon beim leichten Berühren schalten.

Die Verkaufs- und Registrierkassen werden für die unterschiedlichsten Bedürfnisse gestaltet und es bedarf immer einer konstruktiven Überarbeitung, wenn ungewöhnliche Anordnungen gewünscht werden.

Hiervon ausgehend liegt der Erfindung die Aufgabe zugrunde, ausgehend von einem gattungsgemäßen Tastenfeld Maßnahmen aufzufinden, mit denen ohne konstruktivem Aufwand jede beliebige Konstellation der Tasten mit Lang- oder Kurzhub erreichbar ist.

Diese Aufgabe ist mit den im Kennzeichen des Hauptanspruchs genannten Merkmalen gelöst. Vorteilhafte Weiterbildungen der Erfindung sind mit den Merkmalen der Unteransprüche angegeben.

Ein Ausführunsbeispiel der Erfindung ist in der Zeichnung dargestellt und wird nachfolgend beschrieben.

Diese zeigt:
Fig. 1
   ein Tastenfeld bei geöffnetem Gehäuse;
Fig. 2
   einen Querschnitt längs der Linie II-II in Fig. 1;
Fig. 3
   eine Vergrößerung der Fig. 2;
Fig. 4 und 5
   Schnitte der Wipptasten;
Fig. 6 und 7
   Funktionsbilder der Wipptasten.

Fig. 1 zeigt ein Tastenfeld für Verkaufs- oder Registrierkassen mit einem Tastenbereich 2 mit Tasten 3, die als Langhub-Wipptasten 4 ausgeführt sind und mit Tasten, die als Kurzhub-Wipptasten 5 ausgeführt sind.

Es ist vorgesehen, daß bei einheitlichem Tastenabstand aller Tasten 3 die Kurzhub-Tasten als Wipptaste 5 mit kurzem Tastenhebelarm 7 und langem Schalthebelarm 8 und die Langhubtasten als Wipptaste 4 mit langem Tasten- und kurzem Schalthebelarm 7, 8 ausgeführt sind (Fig. 6 und 7), wobei in montiertem Zustand die Taste 3 der Langhub-Wipptaste 4 innerhalb einer Hebelgabelung 9 der jeweils benachbarten Langhub-Wipptaste 4 liegt.

Wie aus Fig. 2 und 3 ersichtlich ist, weisen die beiden Enden der Hebelgabelung 9 sowie die einer Hebelgabelung 10 der Kurzhub-Wipptaste 5 in etwa tonnenförmig ausgebildete Führungszapfen 11 auf, die in Führungsöffnungen 12 eines Führungsrahmens/Gehäuses 13 eingreifen, sowie eine Gleitfläche 14, die dem Bewegungsradius der Wipptasten 4, 5 innerhalb des Führungsrahmens/Gehäuses 13 und eines Trägerbleches 15 angepaßt und in montiertem Zustand eingefedert ist.

Zur Tastenhubbegrenzung sieht die Ausführung vor, daß beide Wipptasten 4, 5 im Bereich der Taste 3 Anschlagzapfen 16 aufweisen, die mit einer Unterlage, z. B. einer Kontaktmatte 18 oder dem Trägerblech 15 zusammenwirken.

Die Fig. 2 zeigt auf der linken Seite die Langhub-Wipptasten 4, die dem Tastenfeldbereich mit größerer Wichtigkeit zugehören, und auf der rechten Seite Kurzhub-Wipptasten 5 für normale Funktionen.

Fig. 3 zeigt wie erwähnt die Anordnung der Führungszapfen 11 und der Gleitfläche 14 innerhalb des Führungsrahmens/Gehäuses 13 und des Trägerbleches 15. Die Gleitfläche 14 führt die Hebelgabelung 9, 10 spielfrei.

Fig. 4 zeigt einen Schnitt der Kurzhub-Wipptaste 5 mit Führungszapfen 11, Gleitfläche 14, Taste 3, Anschlagzapfen 16 und einem Schaltnocken 17, der, wie Fig. 2 zeigt, auf eine Kontaktmatte 18 einwirken kann.

Fig. 5 zeigt den Langhub-Wipptaster 4 mit den gleichen Merkmalen, wobei jedoch die Taste 3 gegenüber dem Schaltnocken 17, ausgehend vom Führungszapfen 11 außen liegt.

Fig. 6 und 7 zeigen die beiden Wipptasten 4, 5 in einer schematischen Darstellung mit Anzeige der Tastenhebelarme 7 sowie der Schalthebelarme 8 in bezug auf die Führungszapfen 11, die in montiertem Zustand innerhalb der Führungsöffnungen 12 einen Hebeldrehpunkt 19 bilden.

Mit der erfindungsgemäßen Ausführung lassen sich beliebige Konstellationen von Bereichen mit Langhubtasten 4 oder Kurzhubtasten 5 zusammenstellen.

Hierdurch entfällt konstruktiver und fertigungstechnischer Aufwand bei der Anpassung an Kundenanforderungen, da sich die sonstigen Bauteile des Tastenfeldes standardisieren lassen.

## Patentansprüche

1. Tastenfeld für Verkaufs- oder Registrierkassen mit Tastenbereichen (2), in denen Tasten mit Langhub für wichtige Funktionen und Tasten mit Kurzhub vorgesehen sind,
**dadurch gekennzeichnet,**
**daß** bei einheitlichem Tastenabstand aller Tasten (3) die Kurzhub-Tasten als Wipptaste (5) mit kurzem Tastenhebelarm (7) und langem Schalthebelarm (8) und die Langhubtasten als Wipptaste (4) mit langem Tasten- und kurzem Schalthebelarm (7 und 8) ausgeführt sind, wobei die Taste (3) der Langhub-Wipptaste (4) innerhalb einer Hebelgabelung (9) der jeweils benachbarten Langhub-Wipptaste (4) liegt.

2. Tastenfeld nach Anspruch 1,
**dadurch gekennzeichnet,**
**daß** die beiden Enden der Hebelgabelung (9) sowie die einer Hebelgabelung (10) der Kurzhub-Wipptaste (5) in etwa tonnenförmig ausgebildete Führungszapfen (11) aufweisen, die in Führungsöffnungen (12) eines Führungsrahmens/ Gehäuses (13) eingreifen, sowie eine Gleitfläche (14) aufweisen, die dem Bewegungsradius der Wipptasten (4, 5) innerhalb des Führungsradius/Gehäuses (13) und eines Trägerbleches (15) angepaßt ist und eingefedert ist.

3. Tastenfeld nach Anspruch 2,
**dadurch gekennzeichnet,**
**daß** beide Wipptasten (4, 5) im Bereich der Taste (3) Anschlagzapfen (16) aufweisen, die mit dem Trägerblech (15) zusammenwirken.

## Claims

1. Keyboard for cash registers or tills having key regions (2) provided in which there are long-stroke keys for important functions and short-stroke keys, **characterized in that**, given uniform key spacing of all the keys (3), the short-stroke keys are constructed as rocker keys (5) with a short key lever arm (7) and a long switching lever arm (8), and the long-stroke keys are constructed as rocker keys (4) with a long key lever arm (7) and a short switching lever arm (8), with the key (3) of the long-stroke rocker key (4) lying within a lever fork construction (9) of the respectively adjacent long-stroke rocker key (4).

2. Keyboard according to claim 1, **characterized in that** the two ends of the lever fork construction (9) and also the one lever fork construction (10) of the short-stroke rocker key (5) have substantially barrel-shaped guide pegs (11), which engage into guide openings (12) of a guide frame/housing (13), and also a slide face (14) which is adapted to the radius of movement of the rocker keys (4, 5) within the guide radius/housing (13) and a carrier sheet (15) and is spring-cushioned.

3. Keyboard according to claim 2, **characterized in that** both rocker keys (4, 5) have, in the region of the key (3), stop pegs (16) that cooperate with the carrier sheet (15).

## Revendications

1. Clavier pour caisses de distributeur de vente ou caisses enregistreuses comprenant des zones de clavier (2) dans lesquelles sont prévues des touches à longue course pour les fonctions importantes et des touches à faible course, **caractérisé en ce que**, tout en maintenant une même distance entre toutes les touches (3), les touches à faible course sont conçues sous forme de touches à bascule (5) avec un court bras de levier de frappe (7) et un long bras de levier d'activation (8) et les touches à longue course sont conçues sous forme de touches à bascule (4) avec un long bras de levier de frappe (7) et un court bras de levier d'activation (8), les touches (3) des touches à bascule à longue course (4) étant situées à l'intérieur de la fourche du levier (9) de chaque touche à bascule à longue course (4) voisine.

2. Clavier selon la revendication 1, **caractérisé en ce que** les deux extrémités de la fourche du levier (9) et celles de la fourche du levier (10) des touches à bascule à faible course (5) sont munies de tétons de guidage (11), conçus pratiquement en forme de tonneaux, lesquels s'engagent dans des cavités de guidage (12) d'un cadre/boîtier de guidage (13), ainsi que d'une surface de glissement (14), qui est adaptée au rayon de déplacement des touches à bascule (4, 5) à l'intérieur du cadre/boîtier de guidage (13) et d'une plaque de support (15) et qui est soumise à la compression d'un ressort.

3. Clavier selon la revendication 2, **caractérisé en ce que** les deux touches à bascule (4, 5) sont munies de butées (16) dans la zone de la touche (3), lesquelles agissent conjointement avec la plaque de support (15).
